# EUROPÄISCHE PATENTSCHRIFT

(11) **EP 2 637 810 B1**
(45) Veröffentlichungstag und Bekanntmachung des Hinweises auf die Patenterteilung: **02.08.2017**
(21) Anmeldenummer: 11805185.3
(22) Anmeldetag: 11.11.2011
(51) Int. Cl.: B21J 5/12, B21K 1/30, B21J 13/02

(54) **WERKZEUG ZUR BEARBEITUNG EINES WERKSTÜCKES**
TOOL FOR MACHINING A WORKPIECE
OUTIL POUR L'USINAGE D'UNE PIÈCE

(30) Priorität: 12.11.2010 AT 6972010 U
(43) Veröffentlichungstag der Anmeldung: 18.09.2013
(73) Patentinhaber: PMG Asturias Powder Metal S.A.U., 33682 Mieres (ES)
(72) Erfinder: CASTRO MENÉNDEZ-CASTANEDO, Diego, E-33202 Gijón (ES); LÓPEZ MARTINEZ, Juan Ignacio, E-33011 Oviedo (ES); PRESA LOPEZ, Iván José, E-33012 Oviedo (ES)
(86) Internationale Anmeldenummer: PCT/IB2011/002867
(87) Internationale Veröffentlichungsnummer: WO 2012/063125

(56) Entgegenhaltungen:
- EP-A2- 0 584 907
- EP-A2- 2 060 346
- DE-A1- 1 527 594
- DE-A1- 2 212 512
- DE-A1- 2 517 039
- DE-A1- 19 523 689
- JP-A- 2 200 341

## Beschreibung

Die Erfindung betrifft ein Werkzeug zur Bearbeitung einer Schiebemuffe, insbesondere einer metallischen Schiebemuffe.

Aus WO 2010/075600 A1 ist ein Verfahren zum Formen von Hinterlegungen an der Innenverzahnung einer pulverrrietallurgisch hergestellten Schiebemuffe für ein Schaltgetriebe bekannt. Als Hinterlegungen werden hierbei Ausnehmungen im Bereich der Zahnflanken der Innenverzahnung ringförmiger Bauteile bezeichnet. Das Formen erfolgt mit Hilfe eines Rollwerkzeugs, wobei die Hinterlegungen durch ein Hinterrollen unter plastischer Materialverdrängung aus dem Hinterlegungsbereich geformt werden. Aufgrund der Rotationsbewegungen des Rollwerkzeuges entlang der Oberfläche des Werkstückes für eine vordefinierte Anzahl von Werkzeug-Umdrehungen besteht die Gefahr, dass das Werkstück mechanisch deformiert wird.

EP 2 060 346 A2 ist ein Werkzeug zum Verdichten eines Sinterbauteiles oder zum Verdichten eines Pulvers für das herzustellende Sinterbauteil entnehmbar. Das Werkzeug weist ein hinsichtlich seiner radialen Abmessungen veränderliches Verdichtungselement auf, mit dessen Hilfe ein Sinterbauteil in Form eines einfachen Ringes oder die Verzahnung eines Sinterbauteiles bzw. eines Sinterpulvers verdichtet wird.

DE 2 212 512 A1 offenbart ein Werkzeug zum Formen von Schlössern an der bereitgestellten Innenverzahnung einer Schiebemuffe.

Der Erfindung liegt die Aufgabe zugrunde, ein Werkzeug vorzuschlagen, mit dem eine Schiebemuffe kostengünstig und gleichzeitig maßhaltig bearbeitet werden kann.

Diese Aufgabe wird durch die Merkmalskombinationen des Patentanspruches 1 gelöst.

Gemäß Anspruch 1 ist ein Werkzeugelement vorgesehen, welches einfach entlang einer Arbeitsrichtung auf eine bereitgestellte Innenverzahnung einer Schiebemuffe zu bewegt wird. Die Bewegung in Arbeitsrichtung erfolgt nicht etwa rotatorisch, sondern zumindest im wesentlichen translatorisch, so dass mit geringem Kraftaufwand ein guter Wirkungsgrad beim Bearbeiten der Schiebemuffe erzielt wird.

Das Werkzeug ist für die Bearbeitung unterschiedlicher Schiebemuffen geeignet. Es ist allgemein für metallische Schiebemuffen geeignet, insbesondere für pulvermetallurgisch hergestellte Schiebemuffen.

Das Werkzeug wird verwendet für das Formen von bereitgestellten Oberflächen eines der oben genannten Werkstücke, so z.B. auch für das Formen von bereits verdichteten Sinterbauteilen oder nicht verdichtbaren Bauteilen aus Vollmaterial.

Das Werkzeug weist zwischen dem Werkzeugelement und dem Antriebselement ein Übertragungselement auf zur Kraftübertragung zwischen dem Antriebselement und dem Werkzeugelement. Das Antriebselement wird von einer spezifischen Vorrichtung angetrieben, um die notwendigen Kräfte und Bewegungsabläufe während der Verfahrensdurchführung bereitzustellen. Da das Antriebselement nicht unmittelbar auf das Werkzeugelement einwirkt, kann eine feinere Kraftübersetzung und somit eine feinere Justierung des herzustellenden Oberflächen-Reliefs bzw. der Endgeometrie der Werkstück-Oberfläche erzielt werden. Auch der Verschleiß des Werkzeugelementes wird vorteilhaft reduziert.

Das Beaufschlagen einer Oberfläche des Werkstückes ist als Formen eines Oberflächen-Reliefs an der bereitgestellten Innenverzahnung der Schiebemuffe als Werkstück-Oberfläche ausgebildet. Dabei weist das Werkzeugelement als Formelement eine Kontaktfläche mit einem Form-Relief auf. Mit diesem Form-Relief wird das Formelement in Arbeitsrichtung auf die bereitgestellte Werkstück-Oberfläche zu bewegt, um dort das Oberflächen-Relief zu formen. Hierdurch steht ein Werkzeug zur Verfügung, welches den Vorgang des Formens mit wenigen Arbeitsschritten zeit- und kostensparend durchführt.

Das Form-Relief ist derart ausgebildet, dass das Oberflächen-Relief an der radial ausgerichteten Oberfläche eines Zahnes der Innenverzahnung geformt wird. Dabei weist das geformte Oberflächen-Relief eine eine Rastnut ausbildende Ausnehmung auf oder das geformte Oberflächen-Relief weist einen Anschlagzahn mit unterschiedlichen Zahnabschnitten auf, welche sich in radialer Richtung unterschiedlich weit erstrecken.

Die Maßnahmen der Ansprüche 4 und 5 ermöglichen eine einfache Anpassung des Formelementes an unterschiedlich dimensionierte ringförmige Schiebemuffen für den Automobilbereich. Darüber hinaus ist mittels der radial veränderlichen Erstreckung des Formelementes ein mechanischer Eingriff des Formelementes mit der Schiebemuffe zum definierten Formen sowie ein Lösen dieses Eingriffs während der Verfahrensdurchführung technisch einfach realisierbar. Außerdem kann das Formelement vor dem

Formen in seine definierte Arbeitsposition gebracht werden, so dass vor dem Formen keine Gefahr von unerwünschten Kontakten zwischen dem Form-Relief des Formelementes und der Innenverzahnung der Schiebemuffe entsteht.

Vorzugsweise weist das Formelement mindestens einen Schlitz oder eine Vielzahl von insbesondere gleichverteilten Schlitzen auf, wodurch eine radial veränderliche Erstreckung des Formelements technisch unaufwändig realisierbar ist. Alternativ sind die Schlitze ungleichmäßig verteilt. Dies kann bei der Bearbeitung von Werkstücken mit spezifischen Geometrien vorteilhaft sein.

Das Formelement kann einstückig oder aus mehreren Segmenten bestehend ausgebildet sein.

Vorteilhaft erfolgt das Formen des Oberflächen-Reliefs an einzelnen oder sämtlichen Zähnen der Innenverzahnung der Schiebemuffe, so dass die Endgeometrie besonders kostengünstig und maßgenau gefertigt werden kann.

Eine bevorzugte Anwendung des Verfahrens ist deshalb die Herstellung von Schiebemuffen für den Automobilbau, insbesondere für Schaltgetriebe von Kraftfahrzeugen.

Mittels Formen kann ein gewünschtes Oberflächen-Relief an einer Verzahnung einer Schiebemuffe kostengünstig hergestellt werden. An den Zähnen der Verzahnung können Ausnehmungen geformt sein, d.h. an den Zähnen wird durch Formen Material verdrängt. Die Ausnehmungen können vorteilhaft Hinterlegungen, Anschläge bzw. Anschlagzähne oder Rastnuten an Zähnen der Verzahnung ausbilden. Herkömmlich müssen solche Oberflächen-Reliefs wie Hinterlegungen, Rastnuten oder Anschlagzähne an den Zähnen der Verzahnung aufwändig durch Fräsen, Rollieren oder anderweitiges Nachbearbeiten hergestellt werden. Darüber hinaus ist die herkömmliche Nachbearbeitung mit Einschränkungen bei der Reliefgestaltung an der Verzahnung verbunden, während das erfindungsgemäß vorgeschlagene Formen beliebige Oberflächen-Reliefs erlaubt. Die Oberflächen-Reliefs können z.B. Hinterlegungen und/oder Rastnuten und/oder Anschlagzähne aufweisen. Herkömmlich müssen an einem Zahn mehrere Bearbeitungsschritte durchgeführt werden, wenn z.B. eine Hinterlegung und eine Rastnut, d.h. mehrere Relief-Typen an diesem Zahn vorgesehen sind. Mittels des Formens können auch diese unterschiedlichen Relief-Typen mit einem entsprechend ausgestalteten Form-Relief in einem einzigen Arbeitsschritt zeit- und kostensparend an den dafür vorgesehenen Zähnen der Verzahnung realisiert werden.

Die Maßnahmen der Ansprüche 8 bis 13 unterstützen eine definierte Kraftübertragung von dem Antriebselement bis zur Oberfläche der Schiebemuffe.

Vorteilhaft verlaufen die zueinander komplementären Flächen des Übertragungselements und des Formelements parallel zur Antriebsrichtung des Antriebselementes. Diese Geometrie unterstützt einen konstruktiv einfachen Aufbau des Formelementes und dessen kostengünstige Herstellung. Außerdem fördert der einfache Aufbau des Formelementes den funktionssicheren Ablauf des Verfahrens zum Formen.

Das gemäß Anspruch 15 ausgebildete Übertragungselement ermöglicht quer zur Arbeitsrichtung mehrere Stellen zur Bewegungssteuerung des Formelementes. Das Formelement lässt sich hierdurch noch stabiler in eine aktive Arbeitsposition zum Formen und in eine inaktive Ruheposition überführen.

Prinzipiell ist ein Werkzeug mit einem in Arbeitsrichtung beweglichen Formelement und mit einem quer zur Arbeitsrichtung beweglichen Antriebselement zur mechanischen Steuerung der Bewegung des Formelements aus EP 2 060 346 A2 bekannt. Während in EP 2 060 346 A2 das Werkzeug zum Verdichten eines Sinterbauteiles oder eines Sinterpulvers verwendet wird, ist dieses vorbekannte Prinzip eines Werkzeugs vorliegend zum Formen eines Oberflächen-Reliefs bzw. der Endgeometrie an einer bereitgestellten Innenverzahnung einer Schiebemuffe als Werkstück-Oberfläche eingesetzt.

Im Folgenden wird die Erfindung an Hand der in den Zeichnungen dargestellten Ausführungsbeispiele näher erläutert.

Es zeigen:
Fig. 1 eine geschnittene schematische Seitenansicht des Werkzeugs in einer ersten Ausführungsform,
Fig. 5A, 5B perspektivische Teildarstellungen zweier Formelemente mit unterschiedlichen Form-Reliefs zum Formen der Innenverzahnung einer Schiebemuffe,
Fig. 6 eine perspektivische Teildarstellung einer Schiebemuffe mit einer für das Formen bereitgestellten Innenverzahnung, vor dem Formungsvorgang,
Fig. 7A, 7B, 7C perspektivische Teildarstellungen von Schiebemuffen mit unterschiedlichen Oberflächen-Reliefs an der Innenverzahnung nach dem Formen,
Fig. 8A, 8B eine perspektivische Darstellung eines Zahnes der Innenverzahnung einer Schiebemuffe, vor und nach dem Formen einer Hinterlegung,
Fig. 9 ein Teilquerschnitt eines Formelementes zum Formen der Hinterlegung an dem Zahn gemäß Fig. 8B,
Fig. 10A, 10B eine perspektivische Darstellung eines Zahnes der Innenverzahnung einer Schiebemuffe, vor und nach dem Formen einer weiteren Ausführungsform der Hinterlegung,
Fig. 11 ein Teilquerschnitt eines Formelementes zum Formen der Hinterlegung an dem Zahn gemäß Fig. 10B,
Fig. 12A, 12B eine perspektivische Darstellung eines Zahnes der Innenverzahnung einer Schiebemuffe, vor und nach dem Formen einer Ausführungsform des Oberflächen-Reliefs,
Fig. 12C, 12D perspektivische Darstellungen von Zähnen der Innenverzahnung einer Schiebemuffe, nach dem Formen weiterer Ausführungsformen des Oberflächen-Reliefs,
Fig. 13 ein Teilquerschnitt eines Formelementes zum Formen des Oberflächen-Reliefs an dem Zahn gemäß Fig. 12B,
Fig. 14A, 14B eine perspektivische Darstellung eines Zahnes der Innenverzahnung einer Schiebemuffe, vor und nach dem Formen einer weiteren Ausführungsform des Oberflächen-Reliefs,
Fig. 15 ein Teilquerschnitt eines Formelementes zum Formen des Oberflächen-Reliefs an dem Zahn gemäß Fig. 14B,
Fig. 16 eine geschnittene Seitenansicht einer Antriebsvorrichtung für das Werkzeug in einer Position vor dem Formen des Werkstückes,
Fig. 17 die geschnittene Seitenansicht der Antriebsvorrichtung und des Werkzeugs gemäß Fig. 16 in einer Position während des Formens des Werkstückes.

Das Werkzeug 1 zum Formen gemäß Fig. 1 weist ein Übertragungselement 2 und ein Formelement 3 auf. Das Übertragungselement 2 enthält einen ersten Übertragungselementteil 2a und einen zweiten Übertragungselementteil 2b. Beide Übertragungselementteile 2a und 2b sind in Axialrichtung 16 des Werkzeugs 1, dass heißt entlang einer Mittellängsachse 17 des Werkzeugs 1, mit Abstand zueinander angeordnet. Das Formelement 3 ist hinsichtlich seiner radialen Erstreckung in Radialrichtung 18 veränderbar. Hierzu werden einzelne oder sämtliche Übertragungselementteile 2a, 2b in Radialrichtung 18 bewegungsgesteuert. Diese Bewegungssteuerung erfolgt mittels eines zugeordneten, in Fig. 1 lediglich schematisch dargestellten Antriebselementes 19a, 19b.

Das Formelement 3 trägt eine Kontaktfläche 5 mit einem Form-Relief 20, welches eine bereitgestellte radial innere Oberfläche 21 des ringförmigen Werkstückes 4 zum Formen in Arbeitsrichtung 22 beaufschlagen soll. Die Arbeitsrichtung 22 verläuft im wesentlichen in Radialrichtung 18 des Werkstückes 4. Das Form-Relief 20 ist nicht-komplementär bezüglich der zu formenden inneren Oberfläche 21 ausgebildet. Um die innere Oberfläche 21 zu formen, wird das Formelement 3 mittels des Antriebselementes 19 und des Übertragungselementes 2 in Richtung seiner radial größten Erstreckung bewegt (Fig. 1).

Zur Bewegungssteuerung des Formelementes 3 wird das Antriebselement 19 quer zur Arbeitsrichtung 22 entlang einer Antriebsrichtung 24 angetrieben. Die Antriebsrichtung 24 verläuft parallel zur Axialrichtung 16. Miteinander korrespondierende bzw. zusammenwirkende Flächen des Antriebselementes 19, des Übertragungselementes 2 und des Formelementes 3 gewährleisten die notwendige Kraftübertragung auf das Formelement 3, damit dieses in seine unterschiedliche Positionen vor, während und nach dem Formen überführt werden kann, ohne dass es zu unerwünschten mechanischen Kontakten zwischen dem Formelement 3 und seines Form-Reliefs 20 mit dem Werkstück 4 kommt. Das Antriebselement 19 weist eine Antriebsfläche 25a, 25b auf, welche in einem spitzen Winkel zur Antriebsrichtung 24 verläuft. Die

Antriebsfläche 25a wirkt mit einer komplementären Übertragungsfläche 26a des Übertragungselementes 2a zusammen. Analoges gilt für die Antriebsfläche 25b und eine komplementäre Übertragungsfläche 26b des Übertragungselementes 2b.

Das Übertragungselement 2 ist zwischen dem Antriebselement 19 und dem Formelement 3 angeordnet. Das Übertragungselement 2a bzw. 2b weist eine zweite Übertragungsfläche 6a bzw. 6b auf, welche mit einer komplementären Anlagefläche 7a bzw. 7b des Formelementes 3 zusammenwirkt. Die zweiten Übertragungsflächen 6a, 6b und die Anlageflächen 7a, 7b verlaufen parallel zur Antriebsrichtung 24 bzw. in Axialrichtung 16.

Mindestens ein Übertragungselementteil 2a, 2b und/oder das Formelement 3 sind vorzugsweise auch in Axialrichtung 16 beweglich.

Das Formelement 3 ist vorzugsweise im wesentlichen ringförmig oder hohlzylindrisch ausgebildet.

Entlang seiner Umfangsrichtung können eine Vielzahl von Schlitzen 8 vorgesehen sein. Sie ermöglichen eine einfache radial veränderliche Erstreckung der Abmessungen des Formelementes 3. Das Formelement 3 kann gewissermaßen in Radialrichtung 18 "geöffnet" (radiale Vergrößerung) und "geschlossen" (radiale Verkleinerung) werden.

Das mit Schlitzen 8 versehene Formelement 3 gemäß Fig. 5A und 5B ist für die Realisierung von radial inneren Endgeometrien an einer inneren Oberfläche 21 des Werkstückes 4 geeignet.

In einer Ausführungsform handelt es sich bei der bereitgestellten Oberfläche des Werkstückes 4 um die noch nicht geformte Innenverzahnung 11 einer Schiebemuffe 10 (Fig. 6). Die zu formende Endgeometrie bzw. das zu formende Oberflächen-Relief der Innenverzahnung 11 werden durch das Form-Relief 20 des Formelementes 3 definiert (Fig. 5A, 5B). Mittels des jeweils definierten Form-Reliefs 20 kann die durch Formen zu bearbeitende Innenverzahnung 11 unterschiedliche Endgeometrien annehmen: Die Innenverzahnung 11 oder einzelne Zähne 27 davon können nach dem Formen z.B. die Geometrie und Funktion von Hinterlegungen 12 (Fig. 7A, 8B, 10B), von Anschlagszähnen 13 (Fig. 7B, 14B) oder von Rastnuten 14 (Fig. 7C, 12B, 12C, 12D) aufweisen.

In Fig. 8B ist eine erste Variante einer durch Formen hergestellten Hinterlegung 12 an einem Zahn 27 dargestellt. Die Geometrie dieser Hinterlegung 12 entspricht im wesentlichen der Variante gemäß Fig. 7A. Ein zum Formen dieser Hinterlegung 12 verwendbares Formelement 3 ist in Fig. 9 in der das Formen bewirkenden Arbeitsposition dargestellt. In Fig. 10B ist eine weitere Variante einer durch Formen hergestellten Hinterlegung 12 an einem Zahn 27 dargestellt. Ein zum Formen dieser Hinterlegung 12 verwendbares Formelement 3 ist in Fig. 11 in der das Formen bewirkenden Arbeitsposition dargestellt. In den Fig. 12B, 12C und 12D ist jeweils eine Variante einer durch Formen hergestellten Rastnut 14 an einem Zahn 27 dargestellt. Ein zum Formen dieser Rastnuten 14 prinzipiell verwendbares Formelement 3 ist in Fig. 13 in der das Formen bewirkenden Arbeitsposition dargestellt. Die noppenartige Geometrie des Form-Reliefs 20 zum Formen der Rastnut 14 ist dabei jeweils an die geometrische Variante der Rastnut 14 angepasst. Weiterhin ist Fig. 12B, 12C und 12D entnehmbar, dass das Oberflächen-Relief des Zahnes 27 sowohl eine Hinterlegung 12 als auch eine Rastnut 14 aufweist. Dieses Oberflächen-Relief kann mittels eines einzigen Formelementes 3 geformt werden. Alternativ können zeitlich hintereinander mehrere, insbesondere zwei, Formelemente 3 mit unterschiedlichem Form-Relief 20 verwendet werden, um das gesamte Oberflächen-Relief (Hinterlegung 12 und Rastnut 14) am Zahn 27 zu formen. In Fig. 14B ist ein sogenannter Anschlagzahn 13 als Oberflächen-Relief an einem Zahn 27 dargestellt. Ein zum Formen dieses Anschlagzahnes 13 verwendbares Formelement 3 ist in Fig. 15 in der das Formen bewirkenden Arbeitsposition dargestellt.

Die Formelemente 3 gemäß Fig. 9, 11, 13, 15 können prinzipiell den konstruktiven Aufbau gemäß Fig. 5A oder 5B haben - jedoch mit einem entsprechend angepassten Form-Relief 20.

In Fig. 16 und Fig. 17 sind das Antriebselement 19 bzw. deren Teile 19a, 19b und das Werkzeug 1 als Bestandteile einer Antriebsvorrichtung 15 erkennbar. Die Antriebsvorrichtung 15 kann unterschiedlich ausgestaltet sein und ermöglicht die Übertragung der notwendigen Kräfte zur Bewegungssteuerung des Formelementes 3. Die konstruktive Ausgestaltung der Antriebsvorrichtung 15 sorgt dafür, dass das Formelement 3 ohne unerwünschte Kontaktierung zwischen seinem Form-Relief 20 und seiner Kontaktfläche 5 mit dem Werkstück 4 in die gewünschte Position überführt werden kann. Insbesondere können mittels der Antriebsvorrichtung 15 das Übertragungselement 2 oder Teile 2a, 2b davon und/oder das Formelement 3 während der Verfahrensdurchführung in Axialrichtung 16 bewegt werden.

Im Falle eines Formvorganges an einer bereitgestellten radial inneren Oberfläche 21 eines Werkstückes 4 reduziert die Antriebsvorrichtung 15 mittels des Übertragungselementes 2b die radiale Erstreckung des Formelementes 3 und überführt es in eine Ausgangsposition innerhalb des Werkstückes 4 mit radialem Abstand zu der zu formenden inneren Oberfläche 21 (Fig. 16). Außerdem ist das Formelement 3 auch axial in die erforderliche Position überführt. Danach steuert die Antriebsvorrichtung 15 das Übertragungselement 2a derart, dass letzteres die radiale Erstreckung des Formelementes 3 vergrößert, um in einer Arbeitsposition die Formung durchzuführen.

Im Falle eines Formvorganges an einer bereitgestellten radial äußeren Oberfläche 23 eines Werkstückes 4 bewirkt die Antriebsvorrichtung 15 mittels des Übertragungselementes 2a und/oder 2b, dass das Formelement 3 zunächst radial vergrößert wird und ohne Kontakt mit dem Werkstück 4 in eine Ausgangsposition überführt wird, in der das Form-Relief 20 und die Kontaktfläche 5 die radial äußere Oberfläche 23 des Werkstückes 4 mit radialem Abstand umgeben. Außerdem ist das Formelement 3 auch axial in die erforderliche Position überführt. Danach steuert die Antriebsvorrichtung 15 das Übertragungselement 2a und/oder 2b derart, dass letzteres die radiale Erstreckung des Formelementes 3 verkleinert, um in einer Arbeitsposition die Formung durchzuführen.

### Bezugszeichenliste

- 1: Werkzeug
- 2, 2a, 2b: Übertragungselement
- 3: Formelement
- 4: Werkstück
- 5: Kontaktfläche
- 6a, 6b: zweite Übertragungsfläche
- 7a, 7b: Anlagefläche
- 8: Schlitz
- 9: Segment
- 10: Schiebemuffe
- 11: nicht geformte Innenverzahnung
- 12: Hinterlegung
- 13: Anschlagzahn
- 14: Rastnut
- 15: Antriebsvorrichtung
- 16: Axialrichtung
- 17: Mittellängsachse
- 18: Radialrichtung
- 19, 19a, 19b: Antriebselement
- 20: Form-Relief
- 21: innere Oberfläche
- 22: Arbeitsrichtung
- 23: äußere Oberfläche
- 24: Antriebsrichtung
- 25a, 25b: Antriebsfläche
- 26a, 26b: Übertragungsfläche
- 27: Zahn

## Patentansprüche

1. Werkzeug (1, 15) zum Bearbeiten einer Schiebemuffe (10),
- mit einem in Arbeitsrichtung (22) beweglichen Werkzeugelement (3) zum Beaufschlagen einer Innenverzahnung (11) der Schiebemuffe (10),
- mit einem quer zur Arbeitsrichtung (22) des Werkzeugelements (3) in Antriebsrichtung (24) antreibbaren Antriebselement (19, 19a, 19b), welches zur Kraftübertragung mit dem Werkzeugelement (3) zusammenwirkt, und
- mit einem zwischen dem Werkzeugelement (3) und dem Antriebselement (19, 19a, 19b) positionierten Übertragungselement (2, 2a, 2b) zur Kraftübertragung zwischen dem Antriebselement (19, 19a, 19b) und dem Werkzeugelement (3),
wobei
- das Werkzeugelement als ein in Arbeitsrichtung (22) bewegtes Formelement (3) mit einer Kontaktfläche (5) und einem daran angeordneten Form-Relief (20) ausgebildet ist zum Formen eines Oberflächen-Reliefs (12, 13, 14) an der bereitgestellten Innenverzahnung (11) der Schiebemuffe (10), und
- das Form-Relief (20) derart ausgebildet ist, dass das geformte Oberflächen-Relief an der radial ausgerichteten Oberfläche eines Zahnes (27) der Innenverzahnung (11)
-- eine eine Rastnut (14) ausbildende Ausnehmung aufweist, oder
-- einen Anschlagzahn (13) aufweist mit unterschiedlichen Zahnabschnitten, welche sich in radialer Richtung (18) unterschiedlich weit erstrecken.

2. Werkzeug nach Anspruch 1,
**dadurch gekennzeichnet, dass**
das Form-Relief (20) derart ausgebildet ist, dass das geformte Oberflächen-Relief zusätzlich eine eine Hinterlegung (12) ausbildende Ausnehmung an einer Seitenflanke eines Zahnes (27) der Innenverzahnung (11) aufweist.

3. Werkzeug nach einem der vorhergehenden Ansprüche,
**dadurch gekennzeichnet, dass**
das Form-Relief (20) zum Formen des Oberflächen-Reliefs (12, 13, 14) an der bereitgestellten Innenverzahnung (11) einer pulvermetallurgisch hergestellten Schiebemuffe (10) ausgebildet ist.

4. Werkzeug nach einem der vorhergehenden Ansprüche,
**dadurch gekennzeichnet, dass**
die Arbeitsrichtung des Formelementes (3) in einer radialen Richtung (18) bezüglich der Schiebemuffe (10) verläuft.

5. Werkzeug nach einem der vorhergehenden Ansprüche,
**dadurch gekennzeichnet, dass**
eine radiale Erstreckung des Formelementes (3) veränderlich ist.

6. Werkzeug nach einem der vorhergehenden Ansprüche,
**dadurch gekennzeichnet, dass**
das Formelement (3) mindestens einen Schlitz (8) zur Veränderung der radialen Erstreckung aufweist.

7. Werkzeug nach einem der vorhergehenden Ansprüche,
**dadurch gekennzeichnet, dass**
das Formelement (3) aus einzelnen, nebeneinander angeordneten Segmenten (9) gebildet ist.

8. Werkzeug nach einem der vorhergehenden Ansprüche,
**dadurch gekennzeichnet, dass**
die Antriebsrichtung (24) des Antriebselementes (19, 19a, 19b) in axialer Richtung (16) bezüglich der Schiebemuffe (10) verläuft.

9. Werkzeug nach einem der vorhergehenden Ansprüche,
**dadurch gekennzeichnet, dass**
das Antriebselement (19, 19a, 19b) eine Antriebsfläche (25a, 25b) zur Kraftübertragung auf das Formelement (3) aufweist.

10. Werkzeug nach Anspruch 9,
**dadurch gekennzeichnet, dass**
das die Antriebsfläche (25a, 25b) in einem spitzen Winkel zur Antriebsrichtung (24) des Antriebselementes (19, 19a, 19b) verläuft.

11. Werkzeug nach Anspruch 9 oder 10,
**dadurch gekennzeichnet, dass**
das die Antriebsfläche (25a, 25b) mit einer komplementären Übertragungsfläche (26a, 26b) des zwischen dem Antriebselement (19, 19a, 19b) und dem Formelement (3) positionierten Übertragungselementes (2, 2a, 2b) zusammenwirkt.

12. Werkzeug nach Anspruch 11,
**dadurch gekennzeichnet, dass**
das Übertragungselement (2, 2a, 2b) in Arbeitsrichtung (22) des Formelementes (3) und/oder in Antriebsrichtung (24) des Antriebselementes (19, 19a, 19b) beweglich ist.

13. Werkzeug nach Anspruch 11 oder 12,
**dadurch gekennzeichnet, dass**
das Übertragungselement (2, 2a, 2b) eine zweite Übertragungsfläche (6a, 6b) aufweist, welche mit einer komplementären Anlagefläche (7a, 7b) des Formelementes (3) zusammenwirkt.

14. Werkzeug nach Anspruch 13,
**dadurch gekennzeichnet, dass**
die zweite Übertragungsfläche (6a, 6b) und die Anlagefläche (7a, 7b) parallel zur Antriebsrichtung (24) des Antriebselementes (19, 19a, 19b) verlaufen.

15. Werkzeug nach einem der vorhergehenden Ansprüche,
**dadurch gekennzeichnet, dass**
das Formelement (3) mit einem Übertragungselement (2) zusammenwirkt, welches mindestens zwei quer zur Arbeitsrichtung (22) voneinander beabstandete Übertragungselementteile (2a, 2b) aufweist, wobei jeder Übertragungselementteil (2a, 2b) eine zweite Übertragungsfläche (6a, 6b) trägt, welche jeweils mit einer Anlagefläche (7a, 7b) des Formelementes (3) zusammenwirkt.

## Claims

1. Tool (1, 15) for machining a sliding sleeve (10),
- having a tool element (3) which can move in a working direction (22) for acting upon an internal toothing system (11) of the sliding sleeve (10),
- having a drive element (19, 19a, 19b), which can be driven transversely to the working direction (22) of the tool element (3) in a drive direction (24) and interacts with the tool element (3) for transmitting force, and
- having a transfer element (2, 2a, 2b) for transmitting force between the drive element (19, 19a, 19b) and the tool element (3) positioned between the tool element (3) and the drive element (19, 19a, 19b),
wherein
- the tool element is in the form of a forming element (3) which moves in the working direction (22) and has a contact surface (5) and a forming relief (20) arranged thereon for forming a surface relief (12, 13, 14) on the provided internal toothing system (11) of the sliding sleeve (10), and
- the forming relief (20) is designed in such a manner that the formed surface relief on the radially oriented surface of a tooth (27) of the internal toothing system (11)
-- has a recess forming a latching groove (14), or
-- has a stop tooth (13) having different tooth portions which extend to different extents in the radial direction (18).

2. Tool according to claim 1,
**characterized in that**
the forming relief (20) is designed in such a manner that the formed surface relief additionally has a recess forming an undercut (12) on a side flank of a tooth (27) of the internal toothing system (11).

3. Tool according to one of the preceding claims,
**characterized in that**
the forming relief (20) is designed to form the surface relief (12, 13, 14) on the provided internal toothing system (11) of a powder-metallurgically produced sliding sleeve (10).

4. Tool according to one of the preceding claims,
**characterized in that**
the working direction of the forming element (3) runs in a radial direction (18) in relation to the sliding sleeve (10).

5. Tool according to one of the preceding claims,
**characterized in that**
a radial extent of the forming element (3) can be varied.

6. Tool according to one of the preceding claims,
**characterized in that**
the forming element (3) has at least one slot (8) for varying the radial extent.

7. Tool according to one of the preceding claims,
**characterized in that**
the forming element (3) is formed from individual segments (9) arranged alongside one another.

8. Tool according to one of the preceding claims,
**characterized in that**
the drive direction (24) of the drive element (19, 19a, 19b) runs in the axial direction (16) in relation to the sliding sleeve (10).

9. Tool according to one of the preceding claims,
**characterized in that**
the drive element (19, 19a, 19b) has a drive surface (25a, 25b) for transmitting force to the forming element (3).

10. Tool according to claim 9,
**characterized in that**
the drive surface (25a, 25b) runs at an acute angle to the drive direction (24) of the drive element (19, 19a, 19b).

11. Tool according to claim 9 or 10,
**characterized in that**
the drive surface (25a, 25b) interacts with a complementary transfer surface (26a, 26b) of the transfer element (2, 2a, 2b) positioned between the drive element (19, 19a, 19b) and the forming element (3).

12. Tool according to claim 11,
**characterized in that**
the transfer element (2, 2a, 2b) can move in the working direction (22) of the forming element (3) and/or in the drive direction (24) of the drive element (19, 19a, 19b).

13. Tool according to claim 11 or 12,
**characterized in that**
the transfer element (2, 2a, 2b) has a second transfer surface (6a, 6b), which interacts with a complementary bearing surface (7a, 7b) of the forming element (3).

14. Tool according to claim 13,
**characterized in that**
the second transfer surface (6a, 6b) and the bearing surface (7a, 7b) run parallel to the drive direction (24) of the drive element (19, 19a, 19b).

15. Tool according to one of the preceding claims,
**characterized in that**
the forming element (3) interacts with a transfer element (2) which has at least two transfer element parts (2a, 2b) spaced apart from one another transversely to the working direction (22), wherein each transfer element part (2a, 2b) bears a second transfer surface (6a, 6b) which interacts with in each case a bearing surface (7a, 7b) of the forming element (3).

## Revendications

1. Outil (1, 15) pour l'usinage d'un manchon coulissant (10),
- avec un élément d'outil (3) mobile dans une direction de travail (22) pour solliciter une denture intérieure (11) du manchon coulissant (10),
- avec un élément d'entraînement (19, 19a, 19b) pouvant être entraîné dans une direction d'entraînement (24) transversalement à la direction de travail (22) de l'élément d'outil (3), qui coopère avec l'élément d'outil (3) pour la transmission de force, et
- avec un élément de transmission (2, 2a, 2b) positionné entre l'élément d'outil (3) et l'élément d'entraînement (19, 19a, 19b) pour la transmission de force entre l'élément d'entraînement (19, 19a, 19b) et l'élément d'outil (3),
dans lequel
- l'élément d'outil est réalisé sous la forme d'un élément de forme (3) déplacé dans la direction de travail (22) avec une face de contact (5) et un relief de forme (20) disposé sur celle-ci afin de former un relief de surface (12, 13, 14) sur la denture intérieure préparée (11) du manchon coulissant (10), et
- le relief de forme (20) est configuré de telle manière que le relief de surface formé sur la surface orientée radialement d'une dent (27) de la denture intérieure (11)
-- présente un évidement formant une rainure d'encliquetage (14), ou
-- présente une dent de butée (13) avec différentes parties de dent, qui s'étendent différemment loin en direction radiale (18).

2. Outil selon la revendication 1, **caractérisé en ce que** le relief de forme (20) est configuré de telle manière que le relief de surface formé présente en outre un évidement formant un retrait (12) sur un flanc latéral d'une dent (27) de la denture intérieure (11).

3. Outil selon l'une quelconque des revendications précédentes, **caractérisé en ce que** le relief de forme (20) est réalisé en vue de former le relief de surface (12, 13, 14) sur la denture intérieure préparée (11) d'un manchon coulissant (10) fabriqué par la métallurgie des poudres.

4. Outil selon l'une quelconque des revendications précédentes, **caractérisé en ce que** la direction de travail de l'élément de forme (3) s'étend dans une direction radiale (18) par rapport au manchon coulissant (10).

5. Outil selon l'une quelconque des revendications précédentes, **caractérisé en ce qu'**une extension radiale de l'élément de forme (3) est variable.

6. Outil selon l'une quelconque des revendications précédentes, **caractérisé en ce que** l'élément de forme (3) présente au moins une fente (8) pour la variation de l'extension radiale.

7. Outil selon l'une quelconque des revendications précédentes, **caractérisé en ce que** l'élément de forme (3) est formé de segments individuels (9) disposés l'un à côté de l'autre.

8. Outil selon l'une quelconque des revendications précédentes, **caractérisé en ce que** la direction d'entraînement (24) de l'élément d'entraînement (19, 19a, 19b) s'étend en direction axiale (16) par rapport au manchon coulissant (10).

9. Outil selon l'une quelconque des revendications précédentes, **caractérisé en ce que** l'élément d'entraînement (19, 19a, 19b) présente une face d'entraînement (25a, 25b) pour la transmission de force à l'élément de forme (3).

10. Outil selon la revendication 9, **caractérisé en ce que** la face d'entraînement (25a, 25b) forme un angle aigu avec la direction d'entraînement (24) de l'élément d'entraînement (19, 19a, 19b).

11. Outil selon la revendication 9 ou 10, **caractérisé en ce que** la face d'entraînement (25a, 25b) coopère avec une face de transmission complémentaire (26a, 26b) de l'élément de transmission (2, 2a, 2b) positionné entre l'élément d'entraînement (19, 19a, 19b) et l'élément de forme (3).

12. Outil selon la revendication 11, **caractérisé en ce que** l'élément de transmission (2, 2a, 2b) est mobile dans la direction de travail (22) de l'élément de forme (3) et/ou dans la direction d'entraînement (24) de l'élément d'entraînement (19, 19a, 19b).

13. Outil selon la revendication 11 ou 12, **caractérisé en ce que** l'élément de transmission (2, 2a, 2b) présente une seconde face de transmission (6a, 6b), qui coopère avec une face d'appui complémentaire (7a, 7b) de l'élément de forme (3).

14. Outil selon la revendication 13, **caractérisé en ce que** la seconde face de transmission (6a, 6b) et la face d'appui (7a, 7b) s'étendent parallèlement à la direction d'entraînement (24) de l'élément d'entraînement (19, 19a, 19b).

15. Outil selon l'une quelconque des revendications précédentes, **caractérisé en ce que** l'élément de forme (3) coopère avec un élément de transmission (2), qui présente au moins deux parties d'élément de transmission (2a, 2b) espacées l'une de l'autre transversalement à la direction de travail (22), dans lequel chaque partie d'élément de transmission (2a, 2b) porte une seconde face de transmission (6a, 6b), qui coopère respectivement avec une face d'appui (7a, 7b) de l'élément de forme (3).
